# EUROPÄISCHE PATENTSCHRIFT

(11) **EP 1 860 382 B1**
(45) Veröffentlichungstag und Bekanntmachung des Hinweises auf die Patenterteilung: **29.08.2018**
(21) Anmeldenummer: 07009890.0
(22) Anmeldetag: 18.05.2007
(51) Int. Cl.: F24C 15/02

(54) **Haushaltsgerät mit einer Türverriegelung**
Domestic appliance with a flap locking device
Appareil électroménager avec une verrouillage de porte

(30) Priorität: 24.05.2006 DE 102006024899
(43) Veröffentlichungstag der Anmeldung: 28.11.2007
(73) Patentinhaber: Miele & Cie. KG, 33332 Gütersloh (DE)
(72) Erfinder: Render, Joachim, 48361 Beelen (DE)

(56) Entgegenhaltungen:
- EP-A1- 1 388 604
- EP-A2- 0 617 235
- DE-A1- 1 938 908
- DE-B3-102004 061 231
- FR-A1- 2 280 047
- GB-A- 1 281 184
- US-A1- 2003 116 974
- US-B1- 6 315 336

## Beschreibung

Die Erfindung betrifft eine Haushaltsgerät mit einer Türverriegelung der im Oberbegriff des Anspruchs 1 genannten Art.
Aus der DE 102 02 027 C1 ist eine derartige Türverriegelung bereits bekannt. Die bekannte Türverriegelung für ein Haushaltsgerät weist einen in einem Korpus angeordneten und durch eine Tür verschließbaren Behandlungsraum auf. Eine Schlossfalle und ein Schließkloben sind an sich gegenüberliegenden Bauteilen des Korpus und der Tür des Haushaltsgeräts gehalten, wobei der Schließkloben zwischen einer Schließlage, in der dieser mit der Schlossfalle verriegelt und die Tür im Wesentlichen dicht an dem Frontrahmen des Korpus anliegt, und einer Öffnungslage, in der die Tür nicht verriegelt ist, hin und her bewegbar ist.
Die DE 1 813 440 C zeigt darüber hinaus eine Türverriegelung für ein Haushaltsgerät mit einem in einem Korpus angeordneten und durch eine Tür verschließbaren Behandlungsraum, mit einer Schlossfalle und mit einem Schließkloben, die an sich gegenüberliegenden Bauteilen des Korpus und der Tür des Haushaltsgeräts gehalten sind, wobei der Schließkloben zwischen einer Schließlage, in der dieser mit der Schlossfalle verriegelt und die Tür im Wesentlichen dicht an dem Frontrahmen des Korpus oder einer daran angeordneten Türdichtung anliegt, und einer Öffnungslage, in der die Tür nicht verriegelt ist, hin und her bewegbar ist. Der Schließkloben ist in einem außerhalb des Frontrahmens angeordneten und als Gehäuse ausgebildeten Korpusteil bewegbar gehalten, wobei der Korpusteil bei geschlossener Tür eine Randfläche der Tür, an der die Schlossfalle angeordnet ist, zumindest teilweise überragt und der Schließkloben bei der Überführung in die Schließlage durch eine der Randfläche zugewandte Öffnung in dem Korpusteil austritt und in die Schlossfalle eingreift.
Eine ähnliche Anordnung ist ebenfalls aus der DE 694 29 738 T2 bekannt. Ein Unterschied zu der vorgenannten Ausführungsform besteht hier darin, dass der Schließkloben bei der Überführung in die Schließlage nicht durch eine der Randfläche zugewandte Öffnung in dem Korpusteil austritt. Der hier vorliegende Schließkloben ist frei zugänglich an der Unterseite des Korpusteils angeordnet.
Ein Haushaltsgerät mit einer Türverriegelung gemäß dem Oberbegriff des Anspruchs 1 ist aus der DE 10 2004 061 231 B3 bekannt. Dort wird zur Bewegung der Tür in Richtung des Korpus des Haushaltsgeräts eine gespannte Druckfeder verwendet.

Der Erfindung stellt sich das Problem, ein Haushaltsgerät mit einer Türverriegelung anzugeben, bei der eine robuste und zuverlässige Ausführungsform für den elektrischen Antrieb angegeben ist, die eine hohe Funktionssicherheit gewährleistet.

Erfindungsgemäß wird dieses Problem durch eine Türverriegelung mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere in einer Verbesserung des optischen Erscheinungsbildes des Haushaltsgeräts und gleichzeitig in der Möglichkeit, größere Toleranzen bei den einzelnen Bauteilen zu verwenden, was die Herstellkosten verringert, ohne dabei die Funktion der Türverriegelung nachteilig zu beeinflussen. Der Schließkloben wird bei der Überführung in die Schließlage zuerst in eine Zwischenlage überführt, in der der Schließkloben mit der Schlossfalle verriegelt, und bei der weiteren Überführung in die Schließlage wird die Tür durch den mit der Schlossfalle verriegelten Schließkloben weiter in Richtung des Korpus bewegt. Auf diese Weise ist das dichte Anliegen der Tür an dem den Behandlungsraum umgebenden Frontrahmen oder einer an diesem angeordneten Dichtung verbessert. Dabei weist ein elektrischer Antrieb einen Elektromotor und eine durch den Elektromotor antreibbare Spindel auf, die an deren der Tür zugewandten Ende ein Außengewinde trägt und der als Haken ausgebildete Schließkloben mit einem an dem als Befestigungsarm ausgebildeten Hakenarm angeordneten Innengewinde in Längsrichtung der Spindel bewegbar an dem Außengewinde gehalten ist und mit dem als Verriegelungsarm ausgebildeten Hakenarm in der Schließlage in die Schlossfalle eingreift.

Zwar ist aus der DE 197 05 821 C1 eine Türverriegelung bekannt, bei der das freie Ende des Schließklobens keilförmig ausgebildet ist. Hierdurch soll jedoch ein anderes Ziel erreicht werden, nämlich die Möglichkeit zu schaffen, dass der Benutzer bei bereits betätigter Türverriegelung auch eine noch offenstehende Tür schließen kann, ohne dabei die Türverriegelung wieder in die Öffnungslage überführen zu müssen. Zum anderen ist diese Ausführungsform nicht dazu geeignet, das erfindungsgemäße Problem zu lösen. Bei der Ausführungsform gemäß der DE 197 05 821 C1 verläuft die den Keil bildende Schrägfläche derart, dass die Tür bei einem Kontakt der Schrägfläche des Schließklobens mit der Schrägfläche der Schlossfalle in Richtung der Öffnungslage gedrückt würde. Dies ist das genaue Gegenteil von dem, was durch die erfindungsgemäße Anordnung erreicht wird, nämlich dass die Tür bei der weiteren Überführung in die Schließlage durch den mit der Schlossfalle verriegelten Schließkloben weiter in Richtung des Korpus bewegt wird.

Eine besonders vorteilhafte Weiterbildung sieht vor, dass der Schließkloben in der Öffnungslage vollständig in dem als Gehäuse ausgebildeten Korpusteil aufgenommen ist. Auf diese Weise ist das optische Erscheinungsbild der Frontseite und damit der optische Gesamteindruck des Haushaltsgeräts weiter verbessert.

Eine weitere vorteilhafte Weiterbildung sieht vor, dass der Schließkloben in Abhängigkeit des Vorliegens eines vorher festgelegten Schaltzustands in einer Auswerteschaltung einer elektrischen Steuerung des Haushaltsgeräts durch einen elektrischen Antrieb zwischen der Öffnungslage und der Schließlage hin und her bewegbar ist. Hierdurch ist der Benutzerkomfort verbessert und eine weitergehende Automatisierung der Türverriegelung und der davon abhängigen Betriebsprogramme des Haushaltsgeräts ermöglicht.

Eine vorteilhafte Weiterbildung der vorgenannten Ausführungsform sieht vor, dass der Schließkloben in dessen Öffnungslage und Schließlage jeweils einen Ausschalter zum Ausschalten des elektrischen Antriebs betätigt. Hierdurch ist das Ausschalten des elektrischen Antriebs auf besonders einfache Weise verwirklicht.

Zweckmäßigerweise verläuft die Bewegung des Verriegelungsarms des Hakens zwischen der Öffnungs- und der Zwischenlage im Wesentlichen parallel zu einer durch die geschlossene Tür aufgespannte Ebene.

Eine besonders vorteilhafte Weiterbildung der vorgenannten Ausführungsform sieht vor, dass die Schlossfalle einen Anschlag für den Haken aufweist, an dem der Haken in der Zwischenlage anliegt, wobei der Haken allein in dieser Lage in eine parallel zur Längsrichtung der Spindel verlaufende Längsführung des Korpusteils einfahrbar ist. Auf diese Weise ist gewährleistet, dass die Tür bei dem nachfolgenden Betrieb des Haushaltsgeräts in gewünschter Weise an dem Frontrahmen des Korpus dicht anliegt. Darüber hinaus ist hierdurch eine ungewünschte Lage der Tür relativ zum Korpus auf einfache Weise automatisch erkennbar.

Eine vorteilhafte Weiterbildung der vorgenannten Ausführungsform sieht vor, dass der Elektromotor als ein Synchronmotor ausgebildet ist. Hierdurch ist es auf einfache Weise ermöglicht, dass der durch den Elektromotor bewegte Schließkloben bei einer nicht korrekt platzierten Tür automatisch zurück in die Öffnungslage überführt wird.

Eine andere vorteilhafte Weiterbildung sieht vor, dass die Spindel mittels einer an dem Korpusteil angeordneten Notausrückungsvorrichtung von dem Elektromotor entkoppelbar ist. Auf diese Weise ist gewährleistet, dass die Tür bei einer Fehlfunktion oder Blockade des elektrischen Antriebs manuell geöffnet werden kann.

Ein Ausführungsbeispiel der Erfindung ist in den Zeichnungen rein schematisch dargestellt und wird nachfolgend näher beschrieben. Es zeigt
- Figur 1: ein Haushaltsgerät mit einer erfindungsgemäßen Türverriegelung in teilweiser perspektivischer Frontansicht,
- Figur 2: die Türverriegelung aus Fig. 1 in teilweiser, vergrößerter Darstellung,
- Figur 3: die Türverriegelung aus Fig. 2 in einer anderen teilweisen Darstellung,
- Figur 4: die Spindel des elektrischen Antriebs der Türverriegelung aus Fig. 1,
- Figur 5: die Türverriegelung aus Fig. 2 in einer perspektivischen Ansicht von unten,
- Figur 6: die Türverriegelung aus Fig. 2 in einer vergrößerten Darstellung im Bereich der hinteren Lagerung der Spindel,
- Figur 7: das Haushaltsgerät aus Fig. 1 in einer perspektivischen Frontansicht,
- Figur 8: eine perspektivische Ansicht eines Gestänges einer zweiten Ausführungsform,
- Figur 9 u. 10: perspektivische Ansichten des Gestänges aus Fig. 8 in der Einbaulage, wobei sich die Türverriegelung in der Öffnungslage befindet,
- Figur 11 u. 12: perspektivische Ansichten des Gestänges aus Fig. 8 in der Einbaulage, wobei die Türverriegelung von der Öffnungslage in die Zwischenlage überführt wird,
- Figur 13 u. 14: perspektivische Ansichten des Gestänges aus Fig. 8 in der Einbaulage, wobei die Türverriegelung bei der Überführung in die Zwischenlage blockiert ist.

Fig. 1 zeigt ein als Einbaubackofen mit Pyrolysefunktion ausgebildetes Haushaltsgerät mit einer erfindungsgemäßen Türverriegelung. Das Haushaltsgerät weist einen Korpus 2 und einen durch eine Tür 4 verschließbaren Behandlungsraum 1 auf. Der Behandlungsraum 1 ist vorne durch einen umlaufenden Frontrahmen 5 umgeben. Zwischen dem übrigen Korpus 2 und dem Frontrahmen 5 ist eine umlaufende Türdichtung 5.1 angeordnet, an der die Tür 4 in deren geschlossenen Zustand dicht anliegt. Die Tür 4 ist in Fig. 1 in der Schließlage dargestellt, so dass die Türdichtung 5.1 nicht sichtbar ist. In dem oberen Bereich des Korpus 2 ist ein an sich bekannter Abluftkanal 6 zur Ableitung von Kühlluft aus dem Haushaltsgerät angeordnet, wobei der besseren Übersichtlichkeit wegen der bis auf Luftaustrittsschlitze vorne geschlossene Korpus in diesem Korpusteil 7 nach vorne offen dargestellt ist. In dem darin ausgebildeten Abluftkanal 6 ist ein in den nachfolgenden Fig. näher dargestellter Schließkloben 8 mit dessen Verstellmimik angeordnet. Der Korpusteil 7 bildet somit ein Gehäuse für den Schließkloben 8 und dessen Verstellmimik, wobei der Schließkloben 8 in der nicht dargestellten Öffnungslage, in der die Tür 4 nicht verriegelt ist, vollständig in dem als Gehäuse ausgebildeten Korpusteil 7 angeordnet ist. Die Verstellmimik des Schließklobens 8 ist sowohl in der Öffnungs- wie auch in der Schließlage des Schließklobens 8 vollständig in dem Korpusteil 7 aufgenommen.

Wie aus der Fig. 1 ersichtlich, überragt der Korpus 2 mit dem Korpusteil 7 zumindest teilweise eine Randfläche 9 der Tür 4. Durch eine in dem Korpusteil 7 ausgebildete Öffnung greift der Schließkloben 8 in der hier dargestellten Schließlage in eine in der Randfläche 9 der Tür 4 ausgebildete Öffnung, die Schlossfalle 10, ein. In der dargestellten Schließlage der Türverriegelung liegt die Tür 4, wie bereits erläutert, dicht an dem Frontrahmen 5 bzw. der Türdichtung 5.1 an. Dies wird zum einen durch vorgespannte, nicht dargestellte Federn erreicht, die die Überführung der Tür 4 in deren Schließlage fördern. Zum anderen unterstützt die erfindungsgemäße Türverriegelung in vorteilhafter Weise das dichte Anliegen der Tür 4 an dem Frontrahmen 5 bzw. der Türdichtung 5.1, was nachfolgend noch näher erläutert wird.

In Fig. 2 ist der Schließkloben 8 und dessen Verstellmimik näher dargestellt. Auf einer Trägerplatte 12 ist ein Elektromotor 14 angeordnet, der über eine Antriebsschnecke 16 auf dem Fachmann bekannte Weise eine Spindel 18 mit einem Zahnrad 20 antreibt. Die Spindel 18 wird nachfolgend anhand der Fig. 4 näher erläutert. Im vorderen Bereich der Spindel 18, also in dem der Tür 4 zugewandten Bereich, ist der Schließkloben 8 drehbar gehalten. Die Spindel 18 ist mittels eines als Notausrückungsvorrichtung ausgebildeten Lagers 22 auf der Trägerplatte 12 drehbar an der Spindel 18 gehalten. Über Gestänge 24 und 26 sowie über einen an der Spindel 18 angeordneten Nocken 28 sind zwei Mikroschalter 30 und 32 betätigbar. Sobald einer der beiden Mikroschalter 30, 32 betätigt wird, wird der als Synchronmotor ausgebildete Elektromotor 14 mittels einer nicht näher dargestellten Steuerung 34 und einer darin integrierten Auswerteschaltung 35 ausgeschaltet. Befindet sich der Schließkloben 8 in der in Fig. 1 dargestellten Schließlage betätigt die Spindel 18 über den Nocken 28 und das Gestänge 26 den Mikroschalter 32 und schaltet dadurch den Elektromotor 14 aus. Befindet sich der Schließkloben 8 in der nicht dargestellten Öffnungslage betätigt die Spindel 18 über den Nocken 28 und das Gestänge 24 den Mikroschalter 30 und schaltet dadurch den Elektromotor 14 aus. Siehe hierzu auch die Fig. 3.

Fig. 3 zeigt die vorgenannten Bauteile des Schließklobens 8 und dessen Verstellmimik im Detail. Der Elektromotor 14 wurde aus Gründen der Übersichtlichkeit hier nicht dargestellt. Der Schließkloben 8 ist als ein Haken ausgebildet. Der eine als Befestigungsarm ausgebildete Hakenarm 8.1 dient zur drehbaren Befestigung des Schließklobens 8 an der Spindel 18. Der andere als Verriegelungsarm ausgebildete Hakenarm 8.2 greift in der Schließlage des Schließklobens 8 in die Schlossfalle 10 ein.

Der Schließkloben 8 und die Spindel 18 sind in Fig. 4 näher dargestellt. In dem vorderen Bereich, also dem der Tür 4 zugewandten Bereich der Spindel 18 weist diese ein Außengewinde 36 auf, das mit einem an dem Befestigungsarm 8.1 des Schließklobens 8 ausgebildeten Innengewinde zusammenwirkt.

Ferner zeigt Fig. 5 den Schließkloben 8 und dessen Verstellmimik in einer perspektivischen Ansicht von schräg unten. Die Trägerplatte 12 weist eine zu der Öffnung in dem Korpusteil 7 korrespondierend ausgebildete Öffnung 38 auf, durch die der an der Spindel 18 drehbar gehaltene Schließkloben 8 in der Schließlage nach unten aus der Trägerplatte 12 hinausragt. In der nicht dargestellten Öffnungslage wird der Verriegelungsarm 8.2 des Schließklobens 8 in dem links dargestellten Abschnitt 40 der Öffnung 38 aufgenommen. In dieser Lage ist die Tür 4 nicht verriegelt, so dass diese in gewohnter Weise aufgeschwenkt werden kann. Die Öffnung 38 weist ferner einen hinteren Abschnitt 42 auf. Der Schließkloben 8 ist nur in der in Fig. 5 dargestellten Lage in den hinteren Abschnitt 42 der Öffnung 38 einfahrbar. Ist der Schließkloben 8 um dessen Drehachse, also der Längsachse der Spindel 18, in eine der beiden Drehrichtungen aus dieser Lage herausgedreht, ist der Schließkloben 8 nicht in den hinteren Abschnitt 42 einfahrbar.

Die bereits genannte Notausrückungsvorrichtung 22 ist in Fig. 6 im Detail dargestellt. In der hier nicht dargestellten Normallage der Notausrückungsvorrichtung 22 ist die Spindel 18 durch die Notausrückungsvorrichtung 22 drehbar gelagert. Dabei umschließt die Notausrückungsvorrichtung 22 mit einer Lagerbuchse 44 den hinteren Teil 46 der Spindel 18. Falls die Türverriegelung durch eine Fehlfunktion der Steuerung 34 oder des Elektromotors 14 blockiert sein sollte, besteht die Möglichkeit, die Notausrückungsvorrichtung 22 manuell in die in Fig. 6 dargestellte Entriegelungslage zu überführen. Hierzu führt der Benutzer beispielsweise einen nicht dargestellten Schraubenzieher von vorne durch eine Öffnung 48 in der Trägerplatte 12 ein und drückt damit gegen einen Betätigungsschenkel 50 der Notausrückungsvorrichtung 22. Hierdurch wird die Schnappverbindung zwischen dem Betätigungsschenkel 50 und dem Arretierungspfosten 52 gelöst, und der Betätigungsschenkel 50 kann um eine vertikale Drehachse in der Bildebene nach hinten verdreht werden. Die Spindel 18 wird nicht mehr von der Notausrückungsvorrichtung 22 gehalten und die Verzahnung zwischen dem Zahnrad 20 und der Antriebsschnecke 16 ist aufgehoben. Die Spindel 18 ist nicht mehr durch den Elektromotor 14 blockiert und kann vom Benutzer manuell verdreht werden, um die Verriegelung der Tür 4 zu lösen.

Alternativ hierzu wäre es auch möglich, den Betätigungsschenkel 50 mittels einer Befestigungsschraube an dem Arretierungspfosten 52 zu befestigen und damit die Spindel 18 mittels des als Notausrückungsvorrichtung ausgebildeten Lagers 22 an der Trägerplatte 12 drehbar zu halten. Zur manuellen Überführung der Notausrückungsvorrichtung 22 in die oben genannte Entriegelungslage würde nun der Schraubenzieher ebenfalls von vorne durch die Öffnung 48 in der Trägerplatte 12 zum Lösen der Befestigungsschraube eingeführt werden. Durch den gleichzeitigen Druck mit dem Schraubenzieher gegen die Befestigungsschraube und damit gegen den Arretierungspfosten 52 würde sich der Betätigungsschenkel 50 in der Bildebene von Fig. 6 nach hinten bewegen, so dass sich die Notausrückungsvorrichtung 22 nach hinten von der Spindel 18 lösen würde. Wie in dem vorliegenden Ausführungsbeispiel könnte die Notausrückungsvorrichtung 22 um eine vertikale Drehachse in der Bildebene nach hinten verdreht werden. Der weitere Ablauf ist identisch mit dem des Ausführungsbeispiels.

Nachfolgend wird die Funktionsweise der erfindungsgemäßen Türverriegelung anhand der Fig. näher erläutert.

Bei dem hier vorliegenden Backofen handelt es sich um einen Pyrolysebackofen. Die Türverriegelung dient dem Schutz des Benutzers, da bei der Pyrolyse sehr hohe Temperaturen in dem als Garraum ausgebildeten Behandlungsraum 1 auftreten. Die Tür 4 ist geschlossen, so dass diese an dem Frontrahmen 5 bzw. der Türdichtung 5.1 anliegt. Sobald der Benutzer die Betriebsart Pyrolyse über nicht dargestellte und mit der Steuerung 34 in Signalübertragungsverbindung stehende Eingabemittel auswählt, steuert die Steuerung 34 den Elektromotor 14 an, so dass dieser die Spindel 18 im Gegenuhrzeigersinn dreht. Hierbei wird der Schließkloben 8 mitgedreht und bewegt sich dadurch von der nicht dargestellten Öffnungslage, in der dieser sich in dem Abschnitt 40 der Öffnung 38 befindet, in der Bildebene von Fig. 2 nach unten in die dargestellte Schließlage. In dieser Lage, der Zwischenlage, greift der Schließkloben 8 in die Schlossfalle 10 der Tür 4 ein und verriegelt dadurch die Tür 4. Die Spindel 18 wird durch den Elektromotor 14 weiter im Gegenuhrzeigersinn gedreht. In der vorgenannten Zwischenlage wird der Schließkloben 8 durch einen an der Schlossfalle 10 ausgebildeten Anschlag an dem weiteren Mitdrehen gehindert. Der Anschlag ist dabei als die in der Fig. 1 in der Bildebene rechts dargestellte Seitenwand 10.1 der Schlossfalle 10 ausgebildet. In dieser Lage des Schließklobens 8, der Zwischenlage, ist der Schließkloben 8 relativ zu der Öffnung in dem Korpusteil 7 und dem hinteren Abschnitt 42 der Öffnung 38 der Trägerplatte 12 ausgerichtet, so dass der Schließkloben 8 in den hinteren Abschnitt 42 und damit in die Längsführung des Korpusteils 7 einfahrbar ist.

Da der Schließkloben 8, wie bereits erläutert, in der Zwischenlage nicht mehr mit der Spindel 18 mitdreht, wird der Schließkloben 8 über das Gewinde 36 und das an dem Befestigungsarm 8.1 angeordnete Innengewinde in der Bildebene der Fig. 2 nach hinten, also weg von der Tür 4, bewegt und fährt dabei in den hinteren Abschnitt 42 der Öffnung 38 ein. Hierdurch zieht der mit der Schlossfalle 10 verriegelte Schließkloben 8 die bereits an dem Frontrahmen 5 anliegende Tür 4 weiter an diesen heran, so dass dadurch ein dichtes Anliegen der Tür 4 an dem Frontrahmen 5 bzw. an der Türdichtung 5.1 gewährleistet ist. Sobald der Schließkloben 8 die Schließlage, in der die Tür 4 in gewünschter Weise dicht an dem Frontrahmen 5 bzw. an der Türdichtung 5.1 anliegt, erreicht hat, schaltet dieser auf die oben bereits erläuterte Weise den Elektromotor 14 aus. Die Tür 4 ist geschlossen und der Pyrolysevorgang wird automatisch gestartet.

Sollte die Tür 4 von dem Benutzer nicht ordnungsgemäß geschlossen worden sein, würde der Schließkloben 8 bei der oben erläuterten Überführung von der Öffnungslage in die Schließlage durch die Tür 4 blockiert werden, so dass der Schließkloben 8 nicht in gewünschter Weise in die Schlossfalle 10 und damit in die Zwischenlage überführt würde. Hierdurch würde der Schließkloben 8 ebenfalls am Mitdrehen mit der Spindel 18 gehindert, ohne aber in den hinteren Abschnitt 42 der Öffnung 38 und damit in die Längsführung der Öffnung des Korpusteils 7 einfahren zu können. Der Schließkloben 8 würde gegen den Korpus 2 fahren und dessen weitere Bewegung blockiert werden. Aufgrund dieser Blockade würde der als Synchronmotor ausgebildete Elektromotor 14 automatisch die Drehrichtung ändern und den Schließkloben 8 automatisch wieder in die Öffnungslage überführen, in der der Elektromotor 14 auf die oben genannte Weise ausgeschaltet würde.

Die oben genannte erste Ausführungsform bewirkt, dass die Türverriegelung bei nicht vollständig geschlossener Tür 4 bei der Überführung von der Öffnungslage in die Zwischenlage von der Tür 4 blockiert wird, so dass die Türverriegelung wieder automatisch in die Öffnungslage überführt wird.

Um nun auch dem Fall gerecht zu werden, dass die Tür 4 überhaupt nicht geschlossen ist, also beispielsweise noch in der vollständig geöffneten Lage ist, wie in Fig. 7 dargestellt, ist das Gestänge 24 bei dem zweiten Ausführungsbeispiel der erfindungsgemäßen Türverriegelung gemäß Fig. 8 modifiziert. Das Gestänge 24 weist zusätzlich zu den baulichen Merkmalen des ersten Ausführungsbeispiels, nämlich einer Welle 24.1, einem Betätigungsnocken 24.2 und einer in Fig. 8 nicht näher dargestellten Mitnehmerrampe 24.3, einen Detektionshebel 24.4 und eine Sperrklinke 24.5 auf. Ansonsten ist die nachfolgend anhand der Fig. 9 bis 14 näher erläuterte zweite Ausführungsform in Konstruktion und Funktion gleich dem bereits oben erläuterten ersten Ausführungsbeispiel.

In den Fig. 9 und 10 ist das Gestänge 24 in der Einbaulage und in unterschiedlichen Perspektiven zu sehen. Fig. 9 zeigt das Gestänge 24 in der Betätigungsstellung des Betätigungsnocken 24.2, also in der Stellung, in der mittels des Gestänges 24 und des Mikroschalters 30 der hier nicht dargestellte Elektromotor 14 auf die bereits erläuterte Weise ausgeschaltet wird. Die Türverriegelung befindet sich in der Öffnungslage. Es sei angemerkt, dass die an dem zweiten Mikroschalter 32 angeordnete Feder zur automatischen Rückstellung des Gestänges 26 anders als in der in den Fig. 9 und 14 dargestellten Lage in der Einbaulage der Türverriegelung analog zu dem ersten Ausführungsbeispiel, siehe Fig. 2, mit dem Gestänge 26 verhakt ist.

Analog zu dem ersten Ausführungsbeispiel wird durch die Auswahl der Betriebsart Pyrolyse durch den Benutzer der Elektromotor 14 in die bereits erläuterte Weise angesteuert. Das Gestänge 24 wird daraufhin wie bei dem ersten Ausführungsbeispiel freigegeben. Der an der sich drehenden Spindel 18 angeordnete Hakenarm 8.2 des Schließklobens 8 gibt die Mitnehmerrampe 24.3 des Gestänges 24 frei, so dass eine Rückstellfeder 60, siehe die Fig. 12 und 14, das Gestänge 24 derart automatisch bewegt, dass der Detektionshebel 24.4 sich bezogen auf Fig. 11 in der Bildebene nach unten bewegt. In dem gewünschten und in den Fig. 11 und 12 dargestellten Normalfall, in dem die Tür 4 ordnungsgemäß geschlossen ist, wird die vorgenannte Abwärtsbewegung des Detektionshebels 24.4 durch die Randfläche 9 der Tür 4 gestoppt, so dass die Sperrklinke 24.5 des Gestänges 24 in der in Fig. 12 dargestellten Lage verbleibt. In dieser Lage der Sperrklinke 24.5 gelangt diese bei der unter dem ersten Ausführungsbeispiel erläuterten Bewegung des Schließklobens 8 in Richtung des Korpus nicht in Eingriff mit dem Befestigungsarm 8.1 des Schließklobens 8. Der weitere Ablauf entspricht dem ersten Ausführungsbeispiel.

Sollte die Tür 4 von dem Benutzer noch nicht geschlossen worden sein, also sich beispielsweise in der in Fig. 7 dargestellten Lage befinden, kann sich der Detektionshebel 24.4 und damit das ganze Gestänge 24 in die gleiche Richtung weiterdrehen. Siehe Fig. 13. Dabei bewegt sich die Sperrklinke 24.5 soweit nach unten, dass der Schließkloben 8 mit dem Befestigungsarm 8.1 bei der Überführung von der Öffnungslage in die Zwischenlage gegen die Sperrklinke 24.5 fährt und an dieser zur Anlage kommt. Siehe Fig. 14. Hierfür weist der Befestigungsarm 8.1 einen Vorsprung 8.1.1 auf. Analog zu dem oben bereits erläuterten Fall, dass die Tür 4 nicht vollständig geschlossen ist und der Verriegelungsarm 8.2 des Schließklobens 8 nicht in den hinteren Abschnitt 42 der Öffnung 38 einfahren kann, wird die Bewegung des Schließklobens 8 blockiert, was den als Synchronmotor ausgebildeten Elektromotor 14 automatisch die Drehrichtung ändern lässt und den Schließkloben 8 wieder in die Öffnungslage überführt, in der der Elektromotor 14 über den Betätigungsnocken 24.2 und den Mikroschalter 30 ausgeschaltet wird.

Die Ausbildung des Gestänges 24 gemäß dem zweiten Ausführungsbeispiel bewirkt somit, dass auch bei nicht geschlossener Tür 4 eine Fehlfunktion wirksam vermieden ist.

Sofern der oben bereits erläuterte Normalfall vorliegt, ist der weitere Ablauf für beide Ausführungsbeispiele identisch.

Nach Beendigung des Pyrolysevorgangs wird der Elektromotor 14 erneut von der Steuerung 34 angesteuert und zwar derart, dass sich die Spindel 18 nun im Uhrzeigersinn dreht. Da sich der Schließkloben 8 in dem hinteren Abschnitt 42 der Öffnung 38 in der Trägerplatte 12 bewegt, kann er sich nicht mit der Spindel 18 mitdrehen, so dass er sich in analoger Weise wie bei der Überführung in die Schließlage nun nach vorne in Richtung auf die Tür 4 zu bewegt. Mit dem Erreichen der oben erläuterten Zwischenlage stößt der Schließkloben 8 mit dessen Vorderseite gegen die Trägerplatte 12, so dass sich der Schließkloben 8 nicht weiter nach vorne bewegen kann. Siehe Fig. 5. Sobald der Schließkloben 8 die Zwischenlage wieder erreicht hat, kann er sich wieder mit der Spindel 18 mitdrehen und wird auf diese Weise von der Zwischenlage in die bereits erläuterte Öffnungslage überführt. Damit dies möglich ist, muss die Steigung des Außengewindes 36 ausreichend groß sein, damit sich der Schließkloben 8 trotz der Reibung zwischen dem Schließkloben 8 und der Halteplatte 12 mit der Spindel 18 mitdreht. Alternativ hierzu wäre es auch möglich, den Schließkloben 8 nicht gegen die Halteplatte 12 fahren zu lassen, sondern die Vorwärtsbewegung des Schließklobens 8 relativ zu der Spindel 18 durch einen an der Spindel 18 angeordneten Anschlag, beispielsweise einen Splint, einen Sicherungsring oder eine Verpressung, zu stoppen. Bei dieser Ausführungsform wäre dann eine geringere Steigung des Außengewindes 36 ausreichend. Bei Erreichen der Öffnungslage betätigt der Schließkloben 8, wie bereits erläutert, den Mikroschalter 30 und schaltet dadurch den Elektromotor 14 wieder aus. Die Tür 4 ist nun entriegelt. Der Behandlungsraum kann geöffnet werden.

Die erfindungsgemäße Türverriegelung ist nicht auf das oben erläuterte Ausführungsbeispiel begrenzt. Beispielsweise lässt sich die erfindungsgemäße Türverriegelung auch bei anderen Haushaltsgeräten wie Dampfgarer, Herden, Waschmaschinen, Wäschetrockner und Geschirrspüler einsetzen. Auch ist der Einsatz nicht auf Einbaugeräte beschränkt; Standgeräte können ebenfalls mit der erfindungsgemäßen Türverriegelung ausgestattet werden. Ferner ist es denkbar, anstelle der hier verwendeten Antriebsschnecke andere dem Fachmann bekannte und geeignete Antriebselemente zu verwenden. Beispielsweise wären Winkelgetriebe im Allgemeinen und Kegelräder oder Tellerräder im Speziellen möglich. Darüber hinaus sind auch konstruktiv weniger aufwendige Ausführungsformen der Türverriegelung denkbar. Beispielsweise könnte der Schließkloben durch einen konstruktiv einfachen Mechanismus von oben nach unten in die Schlossfalle eingefahren und wieder herausgefahren werden. Die weitere Anpressung der Tür an den Frontrahmen bzw. eine Türdichtung könnte dabei durch eine keilförmige Ausbildung des Schließklobens erreicht werden. Auch ist die Anordnung der erfindungsgemäßen Türverriegelung in weiten geeigneten Grenzen wählbar und nicht auf die des Ausführungsbeispiels beschränkt. Beispielsweise wäre auch eine seitliche Anordnung der Türverriegelung denkbar. Sofern der Türanschlag nicht an der unteren Seite der Zugangsöffnung des Behandlungsraums angeordnet, wäre darüber hinaus auch eine Anordnung der Türverriegelung in diesem Bereich möglich. Anstelle einer Trägerplatte ist es auch denkbar, dass der Schließkloben mit dessen Verstellmimik direkt an dem Korpusteil montiert ist.

Anordnung der Türverriegelung in diesem Bereich möglich. Anstelle einer Trägerplatte ist es auch denkbar, dass der Schließkloben mit dessen Verstellmimik direkt an dem Korpusteil montiert ist.

## Patentansprüche

1. Haushaltsgerät mit einem in einem Korpus (2) angeordneten und durch eine Tür (4) verschließbaren Behandlungsraum (1), und mit einer Türverriegelung mit einer Schlossfalle (10) und mit einem Schließkloben (8), die an sich gegenüberliegenden Bauteilen des Korpus (2) und der Tür (4) des Haushaltsgeräts gehalten sind, wobei der Schließkloben (8) zwischen einer Schließlage, in der dieser mit der Schlossfalle (10) verriegelt und die Tür (4) im Wesentlichen dicht an dem Frontrahmen (5) des Korpus (2) oder einer daran angeordneten Türdichtung (5.1) anliegt, und einer Öffnungslage, in der die Tür (4) nicht verriegelt ist, hin und her bewegbar ist und wobei der Schließkloben (8) in einem außerhalb des Frontrahmens (5) angeordneten und als Gehäuse ausgebildeten Korpusteil (7) bewegbar gehalten ist, wobei der Schließkloben (8) in Abhängigkeit des Vorliegens eines vorher festgelegten Schaltzustands in einer Auswerteschaltung (35) einer elektrischen Steuerung (34) des Haushaltsgeräts durch einen elektrischen Antrieb (14, 16, 18, 20) zwischen der Öffnungslage und der Schließlage hin und her bewegbar ist und wobei der Schließkloben (8) bei der Überführung in die Schließlage zuerst in eine Zwischenlage überführt werden kann, in der der Schließkloben (8) mit der Schlossfalle (10) verriegeln kann, und bei der weiteren Überführung in die Schließlage die Tür (4) durch den mit der Schlossfalle (10) verriegelten Schließkloben (8) weiter in Richtung des Korpus (2) bewegt werden kann, **dadurch gekennzeichnet,**
**dass** der Korpusteil (7) bei geschlossener Tür (4) eine Randfläche (9) der Tür (4), an der die Schlossfalle angeordnet ist, zumindest teilweise überragt und der Schließkloben (8) bei der Überführung in die Schließlage durch eine der Randfläche (9) zugewandte Öffnung in dem Korpusteil (7) austreten kann und in die Schlossfalle (10) eingreifen kann, und dass der elektrische Antrieb (14, 16, 18, 20) einen Elektromotor (14) und eine durch den Elektromotor (14) antreibbare Spindel (18) aufweist, die an deren der Tür (4) zugewandten Ende ein Außengewinde (36) trägt und der als Haken ausgebildete Schließkloben (8) mit einem an dem als Befestigungsarm (8.1) ausgebildeten Hakenarm angeordneten Innengewinde in Längsrichtung der Spindel (18) bewegbar an dem Außengewinde (36) gehalten ist und mit dem als Verriegelungsarm (8.2) ausgebildeten Hakenarm in der Schließlage in die Schlossfalle (10) eingreifen kann.

2. Haushaltsgerät nach Anspruch 1,
**dadurch gekennzeichnet,**
**dass** der Schließkloben (8) in der Öffnungslage vollständig in dem als Gehäuse ausgebildeten Korpusteil (7) aufgenommen ist.

3. Haushaltsgerät nach einem der vorhergehenden Ansprüche,
**dadurch gekennzeichnet,**
**dass** der Schließkloben (8) in dessen Öffnungslage und Schließlage jeweils einen Ausschalter (30, 32) zum Ausschalten des elektrischen Antriebs (14, 16, 18, 20) betätigen kann.

4. Haushaltsgerät nach einem der vorhergehenden Ansprüche,
**dadurch gekennzeichnet,**
**dass** sich der Verriegelungsarm (8.2) bei der Bewegung des Hakens (8) zwischen der Öffnungs- und der Zwischenlage im Wesentlichen parallel zu einer durch die geschlossene Tür (4) aufgespannte Ebene bewegen kann.

5. Haushaltsgerät nach Anspruch 4,
**dadurch gekennzeichnet,**
**dass** die Schlossfalle (10) einen Anschlag (10.1) für den Haken (8) aufweist, an dem der Haken (8) in der Zwischenlage anliegt, wobei der Haken (8) allein in dieser Lage in eine parallel zur Längsrichtung der Spindel (18) verlaufende Längsführung (42) des Korpusteils (7) einfahrbar ist.

6. Haushaltsgerät nach Anspruch 5,
**dadurch gekennzeichnet,**
**dass** der Elektromotor (14) als ein Synchronmotor ausgebildet ist.

7. Haushaltsgerät nach einem der vorhergehenden Ansprüche,
**dadurch gekennzeichnet,**
**dass** die Spindel (18) mittels einer an dem Korpusteil (7) angeordneten Notausrückungsvorrichtung (22) von dem Elektromotor (14) entkoppelbar ist.

## Claims

1. Domestic appliance comprising a processing chamber (1) which is arranged in a carcass (2) and can be closed by a door (4), and comprising a door-locking mechanism having a lock catch (10) and a latch (8) which are held on opposing components of the carcass (2) and the door (4) of the domestic appliance, it being possible for the latch (8) to be moved back and forth between a closed position, in which said latch locks with the lock catch (10) and the door (4) rests substantially sealingly against the front frame (5) of the carcass (2) or a door seal (5.1) arranged thereon, and an open position, in which the door (4) is not locked, and the latch (8) being movably held in a carcass portion (7) which is arranged outside the front frame (5) and is in the form of a housing, it being possible for the latch (8) to be moved back and forth, by means of an electrical drive (14, 16, 18, 20), between the open position and the closed position on the basis of the presence of a previously established switching state in an evaluation circuit (35) of an electrical controller (34) of the domestic appliance, and, when being transferred into the closed position, it being possible for the latch (8) to firstly be transferred into an intermediate position
in which the latch (8) can lock with the lock catch (10), and, when being transferred further into the closed position, it being possible for the door (4) to be moved further towards the carcass (2) by the latch (8) locked with the lock catch (10),
**characterised in that**,
when the door (4) is closed, the carcass portion (7) projects over an edge surface (9) of the door (4) at least in part, on which edge surface the lock catch is arranged, and, during the transfer into the closed position, the latch (8) is able to emerge through an opening in the carcass portion (7) that faces the edge surface (9) and can engage in the lock catch (10),
and **in that** the electrical drive (14, 16, 18, 20) comprises an electric motor (14) and a spindle (18) which can be driven by the electric motor (14) and carries an external thread (36) on the end thereof facing the door (4), and the latch (8) in the form of a hook is movably held on the external thread (36) in the longitudinal direction of the spindle (18) by means of an internal thread arranged on the hook arm formed as a fastening arm (8.1) and can engage with the hook arm formed as a locking arm (8.2) in the closed position in the lock catch (10).

2. Domestic appliance according to claim 1,
**characterised in that**,
in the open position, the latch (8) is entirely received in the carcass portion (7) formed as a housing.

3. Domestic appliance according to any of the preceding claims,
**characterised in that**,
in the open position and closed position thereof, the latch (8) can actuate a circuit breaker (30, 32) in each case in order to deactivate the electrical drive (14, 16, 18, 20).

4. Domestic appliance according to any of the preceding claims,
**characterised in that**,
when the hook (8) is moved between the open position and the intermediate position, the locking arm (8.2) can move substantially in parallel with a plane spanned by the closed door (4).

5. Domestic appliance according to claim 4,
**characterised in that**
the lock catch (10) comprises a stop (10.1) for the hook (8), on which the hook (8) rests in the intermediate position, it being possible only in this position for the hook (8) to be inserted into a longitudinal guide (42) of the carcass portion (7), which longitudinal guide extends in parallel with the longitudinal direction of the spindle (18).

6. Domestic appliance according to claim 5,
**characterised in that**
the electric motor (14) is in the form of a synchronous motor.

7. Domestic appliance according to any of the preceding claims,
**characterised in that**
the spindle (18) can be decoupled from the electric motor (14) by means of a safety disconnector (22) arranged on the carcass portion (7).

## Revendications

1. Appareil ménager comprenant un espace de traitement (1) disposé dans un corps (2) et pouvant être fermé par une porte (4), et comprenant un verrouillage de porte comportant un pêne (10) et un gond de fermeture (8), lesquels sont retenus sur des éléments opposés du corps (2) et de la porte (4) de l'appareil ménager, le gond de fermeture (8) pouvant être animé d'un mouvement de va-et-vient entre une position de fermeture, dans laquelle celui-ci est verrouillé à l'aide du pêne (10) et la porte (4) s'appuie de manière sensiblement étanche contre le cadre avant (5) du corps (2) ou un joint d'étanchéité de porte (5.1) disposé sur celui-ci, et une position d'ouverture, dans laquelle la porte (4) n'est pas verrouillée, et le gond de fermeture (8) étant retenu de manière mobile dans une partie de corps (7) disposée à l'extérieur du cadre avant (5) et réalisée sous forme de boîtier, le gond de fermeture (8) pouvant être animé d'un mouvement de va-et-vient entre la position d'ouverture et la position de fermeture au moyen d'un entraînement électrique (14, 16, 18, 20) en fonction de la présence d'un état de commutation préalablement défini dans un circuit d'analyse (35) d'une commande électrique (34) de l'appareil ménager, et le gond de fermeture (8) pouvant, lors du passage à la position de fermeture, être transféré tout d'abord à une position intermédiaire dans laquelle le gond de fermeture (8) peut être verrouillé à l'aide du pêne (10), et lors du passage ultérieur à la position de fermeture, la porte (4) pouvant être déplacée davantage en direction du corps (2) au moyen du gond de fermeture (8) verrouillé à l'aide du pêne (10),
**caractérisé en ce que**,
lorsque la porte (4) est fermée, la partie de corps (7) dépasse au moins partiellement au-delà d'une surface de bord (9) de la porte (4) sur laquelle le pêne est disposé et le gond de fermeture (8) peut, lors du passage à la position de fermeture, sortir par une ouverture, tournée vers la surface de bord (9), dans la partie de corps (7) et peut venir en prise dans le pêne (10), et **en ce que** l'entraînement électrique (14, 16, 18, 20) comprend un moteur électrique (14) et une broche (18) pouvant être entraînée au moyen du moteur électrique (14), laquelle broche porte, à son extrémité tournée vers la porte (4), un filetage extérieur (36) et le gond de fermeture (8) réalisé sous forme de crochet est retenu de manière mobile sur le filetage extérieur (36) dans la direction longitudinale de la broche (18) à l'aide d'un filetage intérieur disposé sur le bras de crochet réalisé sous forme de bras de fixation (8.1) et peut venir en prise dans le pêne (10) dans la position de fermeture à l'aide du bras de crochet réalisé sous forme de bras de verrouillage (8.2).

2. Appareil ménager selon la revendication 1,
**caractérisé en ce que**
le gond de fermeture (8) est, dans la position d'ouverture, reçu complètement dans la partie de corps (7) réalisée sous forme de boîtier.

3. Appareil ménager selon l'une des revendications précédentes,
**caractérisé en ce que**
le gond de fermeture (8) peut, dans sa position d'ouverture et dans sa position de fermeture, actionner respectivement un commutateur d'arrêt (30, 32) servant à arrêter l'entraînement électrique (14, 16, 18, 20).

4. Appareil ménager selon l'une des revendications précédentes,
**caractérisé en ce que**
le bras de verrouillage (8.2) peut, lors du déplacement du crochet (8) entre la position d'ouverture et la position intermédiaire, se déplacer sensiblement parallèlement à un plan défini par la porte (4) fermée.

5. Appareil ménager selon la revendication 4,
**caractérisé en ce que**
le pêne (10) comprend une butée (10.1) pour le crochet (8), butée contre laquelle s'appuie le crochet (8) dans la position intermédiaire, le crochet (8) pouvant être rentré seul dans cette position dans un guide longitudinal (42), s'étendant parallèlement à la direction longitudinale de la broche (18), de la partie de corps (7).

6. Appareil ménager selon la revendication 5,
**caractérisé en ce que**
le moteur électrique (14) est réalisé sous forme de moteur synchrone.

7. Appareil ménager selon l'une des revendications précédentes,
**caractérisé en ce que**
la broche (18) peut être désaccouplée du moteur électrique (14) au moyen d'un dispositif de débrayage d'urgence (22) disposé sur la partie de corps (7).
